# FASCICULE DE BREVET EUROPEEN

(11) **EP 3 238 222 B1**
(45) Date de publication et mention de la délivrance du brevet: **27.03.2019**
(21) Numéro de dépôt: 15801904.2
(22) Date de dépôt: 06.11.2015
(51) Int. Cl.: H01H 9/16, H01H 21/02, H01H 21/24

(54) **DISPOSITIF DE COMMANDE MANUELLE D'UNE FONCTION, À CORPS DE COMMANDE MONTÉ À ROTATION ET GUIDANT LA LUMIÈRE, ET ENSEMBLE DE COMMANDE ASSOCIÉ**
VORRICHTUNG ZUR MANUELLEN STEUERUNG EINER FUNKTION, MIT DREHGELAGERTEM UND LICHTLEITENDEM STEUERUNGSKÖRPER UND ZUGEHÖRIGE STEUERUNGSANORDNUNG
DEVICE FOR MANUAL CONTROL OF A FUNCTION, WITH ROTATABLY MOUNTED AND LIGHT GUIDING CONTROL BODY, AND ASSOCIATED CONTROL ASSEMBLY

(30) Priorité: 25.11.2014 FR 1461454
(43) Date de publication de la demande: 01.11.2017
(73) Titulaire: PSA Automobiles SA, 78300 Poissy (FR); Hyundai Mobis Co., Ltd., Gangnam-gu, Seoul (KR)
(72) Inventeur: LAINE, Vincent, F-78340 Les Clayes Sous Bois (FR); CUEFF, Julien, F-92100 Boulogne Billancourt (FR); HYUN, Juho, Yongin-si Gyeonggi-do 448-854 (KR)
(74) Mandataire: Ménès, Catherine
(86) Numéro de dépôt international: PCT/FR2015/053009
(87) Numéro de publication internationale: WO 2016/083698

(56) Documents cités:
- US-A1- 2001 050 671
- US-A1- 2006 180 454
- US-A1- 2009 140 994

## Description

L'invention concerne les dispositifs de commande manuelle permettant à des usagers de commander manuellement le fonctionnement au moins partiel d'au moins un organe d'un système.

De nombreux types de dispositif de commande manuelle ont déjà été proposés. Ainsi, il existe des dispositifs de commande manuelle agencés sous la forme d'une molette, d'un bouton rotatif, d'un bouton poussoir (éventuellement de type « touch-latch »), d'un curseur (ou réglette), ou d'une touche sensitive (ou digitale).

L'invention concerne plus particulièrement les dispositifs de commande manuelle pouvant passer d'un premier état à un second état, comme par exemple les boutons poussoir. Comme le sait l'homme de l'art, ces derniers comprennent un contacteur placé soit dans l'axe de poussée du doigt de l'usager, soit sensiblement perpendiculairement à cet axe de poussée grâce à un renvoi mécanique.

Les dispositifs de commande manuelle à contacteur dans l'axe de poussée permettent un rétroéclairage, mais offrent très peu de liberté de forme, de cinématique et de style du fait que l'on ne peut réellement jouer que sur le contour et la finition de leur pièce qui sert d'interface avec l'usager.

Les dispositifs de commande manuelle à contacteur sensiblement perpendiculaire à l'axe de poussée offrent une plus grande liberté de forme et de style, mais leurs agencements sont plus complexes et limitent notablement les possibilités de rétroéclairage, notamment du fait de la nécessité d'un renvoi.

La présente invention concerne un dispositif de commande manuelle connu du document US2006/180454A1, telle qu'introduit dans le préambule de la revendication 1.

L'invention a pour but de proposer un dispositif de commande manuelle d'un type nouveau, donnant à son usager une impression de qualité et offrant de nombreuses possibilités de forme et de style.

Elle propose à cet effet, un dispositif de commande manuelle tel que revendiqué dans la partie caractérisante de la revendication 1.

Le dispositif de commande selon l'invention peut comporter d'autres caractéristiques qui peuvent être prises séparément ou en combinaison, et notamment :
- son corps de commande peut comprendre dans sa partie avant une ouverture définie au niveau d'une extrémité avant de la paroi, et un enjoliveur solidarisé à une face avant et comprenant une partie placée devant cette ouverture afin de la masquer et définissant la zone d'indication ;
- son corps de commande peut comprendre dans sa partie centrale une patte de clippage propre à permettre son clippage à un carter d'habillage solidarisé au support.

L'invention propose également un ensemble de commande, destiné à commander au moins une fonction assurée par au moins un organe d'un système, et comprenant au moins un dispositif de commande du type de celui présenté ci-avant, et une carte électronique propre à être solidarisée à un support, à laquelle est solidarisée chaque actionneur d'un dispositif de commande, et agencée pour délivrer un signal de commande d'une fonction en cas d'interaction d'un actionneur avec la paroi du corps de commande d'un dispositif de commande associé à cette fonction.

Un tel ensemble de commande peut également comprendre un carter d'habillage propre à être solidarisé au support et à masquer sa carte électronique et chaque actionneur solidarisé à cette dernière, et comportant des trous logeant chaque extrémité arrière d'une paroi d'un corps de commande de dispositif de commande.

Par exemple, ce carter d'habillage peut comprendre des moyens de support sur lesquels est montée à rotation chaque partie arrière d'un corps de commande de dispositif de commande.

L'invention propose également une planche de bord destinée à équiper un véhicule, et comprenant au moins un ensemble de commande du type de celui présenté ci-avant.

L'invention propose également un véhicule, éventuellement de type automobile, et comprenant une planche de bord du type de celle présentée ci-avant.

D'autres caractéristiques et avantages de l'invention apparaîtront à l'examen de la description détaillée ci-après, et des dessins annexés (obtenus pour certains en CAO/DAO, d'où le caractère apparemment discontinu de certaines lignes et la présence de niveaux de gris), sur lesquels :
- la figure 1 illustre schématiquement, dans une vue en perspective du côté avant, une partie centrale d'une planche de bord de véhicule équipée de sept exemples de réalisation d'un dispositif de commande manuelle selon l'invention,
- la figure 2 illustre schématiquement, dans une vue en coupe dans un plan longitudinal, l'un des dispositifs de commande manuelle installés dans la planche de bord de la figure 1,
- la figure 3 illustre schématiquement, dans une vue en perspective du côté avant, les sept dispositifs de commande manuelle de la figure 1 en l'absence de carter d'habillage,
- la figure 4 illustre schématiquement, dans une vue en perspective du côté avant, un exemple de réalisation de carter d'habillage destiné à masquer une partie des sept dispositifs de commande manuelle de la figure 1, et
- la figure 5 illustre schématiquement, dans une vue en perspective, un corps de commande d'un dispositif de commande manuelle de la figure 1.

L'invention a notamment pour but de proposer un dispositif de commande manuelle DC destiné à permettre à son usager de commander manuellement par pression le fonctionnement au moins partiel d'au moins un organe d'un système.

On considère dans ce qui suit, à titre d'exemple non limitatif, que le système est un véhicule automobile, comme par exemple une voiture. Mais l'invention n'est pas limitée à ce type de système. Elle concerne en effet tout type de système comprenant au moins un organe pouvant être commandé au moins partiellement par au moins un dispositif de commande manuelle. Ainsi, elle concerne tout véhicule, quel qu'en soit le type (terrestre, maritime (ou fluvial), ou aérien), les équipements électroménagers, les bâtiments, et les installations (éventuellement de type industriel).

Par ailleurs, on considère dans ce qui suit, à titre d'exemple non limitatif, que le dispositif de commande manuelle DC est destiné à faire partie d'un ensemble de commande EC, lui-même destiné à équiper une planche de bord PB d'un véhicule et à commander au moins un organe ou une installation de ce dernier. Mais l'invention n'est pas limitée à cette application. En effet, au sein d'un véhicule cet ensemble de commande EC peut également, et notamment, faire partie d'une console centrale ou d'un plafonnier ou encore d'un accoudoir.

Enfin, on considère dans ce qui suit, à titre d'exemple non limitatif, que le dispositif de commande manuelle DC est destiné, tout comme l'ensemble de commande EC dont il fait ici partie, à commander au moins partiellement au moins une fonction d'une installation de chauffage/ climatisation du véhicule. Mais l'invention n'est pas limitée à la commande de ce type de fonction. Elle concerne en effet toute commande manuelle du fonctionnement au moins partiel d'au moins un organe d'un système.

On a schématiquement représenté sur les figures 1 et 2 une petite partie d'une planche de bord PB d'un véhicule, équipée d'un ensemble de commande EC muni de sept dispositifs de commande manuelle DC selon l'invention. On notera qu'un ensemble de commande EC peut comporter n'importe quel nombre de dispositifs de commande manuelle DC, dès lors que ce nombre est supérieur ou égal à un (1).

Comme illustré non limitativement sur les figures 1 et 2, un dispositif de commande manuelle DC, selon l'invention, comprend un corps de commande CC, au moins une diode électroluminescente DE et un actionneur A.

Le corps de commande CC comprend une partie centrale PC présentant une forme longiligne et terminée à ses deux extrémités opposées par des parties arrière PR et avant PV.

Comme cela est mieux illustré sur la figure 2, la partie arrière PR est propre à être montée à rotation par rapport à un support PB (ici une planche de bord de véhicule). Par exemple, et comme illustré non limitativement sur les figures 2 et 4, la partie arrière PR peut comprendre sur une face arrière (orientée vers la planche de bord PB) au moins une patte de couplage munie d'un trou TF destiné à recevoir un petit axe de rotation défini transversalement sur une patte de fixation de moyens de fixation MF définis dans un logement LO d'un carter d'habillage CH de l'ensemble de commande EC. On notera que dans l'exemple illustré non limitativement sur les figures 4 et 5, la partie arrière PR du corps de commande CC comprend deux pattes de couplage sensiblement parallèles entre elles, et chaque logement LO du carter d'habillage CH comprend des moyens de fixation MF comportant deux pattes de fixation destinées à coopérer respectivement avec ces deux pattes de couplage pour permettre l'entraînement en rotation du corps de commande CC lorsqu'un doigt d'un usager exerce une pression sur sa partie avant PV.

Dans une variante de réalisation non illustrée, la partie arrière PR du corps de commande CC pourrait être montée à rotation sur le support PB (ici une planche de bord).

Comme illustré sur les figures 1 et 3, la partie avant PV du corps de commande CC comporte une face avant définissant une zone d'indication ZI, destinée à indiquer la fonction commandée et sur laquelle le doigt d'un usager peut exercer une pression pour activer ou désactiver cette fonction, et une face arrière à laquelle est solidarisée une paroi PG qui délimite un espace sous cette zone d'indication ZI. Par exemple, et comme illustré non limitativement sur les figures 1 à 3 et 5, la paroi PG peut présenter une forme tronconique (avec la section la plus large située du côté de la face arrière de la partie avant PV du corps de commande CC).

On entend ici par « zone d'indication » une zone dans laquelle est défini un pictogramme comportant un dessin et/ou un symbole représentatif(s) de la fonction associée. Ce pictogramme peut, par exemple, être réalisé par grattage laser de manière à être visible sans éclairage lorsque le contraste est élevé, ou bien par sérigraphie, ou encore par peinture en noir brillant lorsque l'on souhaite une finition de type « black panel » (dans ce cas, le pictogramme est invisible en l'absence de rétroéclairage, et donc lorsque le moteur du véhicule ne fonctionne pas).

On notera que le corps de commande CC peut être réalisé en matière plastique (par exemple par moulage) ou en métal (par exemple en aluminium, éventuellement brossé).

On notera également, comme illustré non limitativement sur les figures 2 à 5, que le corps de commande CC peut comprendre dans sa partie centrale PC une patte de clippage PA propre à permettre son clippage à l'éventuel carter d'habillage CH qui est solidarisé au support PB (ici une planche de bord). A cet effet, et comme illustré, chaque logement LO du carter d'habillage CH peut comprendre un trou TC destiné à permettre l'introduction d'une patte de clippage PA d'un corps de commande CC en vue du couplage de ce dernier (CC) par clippage. On comprendra que ce clippage est destiné à retenir le corps de commande CC par rapport au carter d'habillage CH tout en permettant son entraînement en rotation seulement en cas d'appui sur sa partie avant PV.

On notera également, comme illustré non limitativement sur les figures 1 à 3 et 5, que la partie centrale PC du corps de commande CC peut présenter une courbure, par exemple pour suivre une courbure similaire ou complémentaire de la façade avant de la planche bord PB et/ou faciliter l'appui d'un doigt et/ou assurer une fonction esthétique. Cette courbure peut éventuellement varier d'une zone d'implantation à une autre. De même, la forme générale et les dimensions du corps de commande CC peuvent varier d'une zone d'implantation à une autre.

Chaque diode électroluminescente DE est propre à délivrer dans l'espace délimité par la paroi PG de la lumière FL destinée à rétroéclairer la zone d'indication ZI. La paroi PG définit ainsi une espèce de fût de guidage pour la lumière FL produite par chaque diode électroluminescente DE, ce qui permet de rétroéclairer directement, très efficacement, la zone d'indication ZI associée.

L'actionneur A est propre à être installé sous la paroi PG et à commander une fonction associée au corps de commande CC en cas d'interaction avec cette paroi PG, induite par l'exercice d'une pression sur la partie avant PV par un doigt d'un usager.

On comprendra que l'extrémité arrière de la paroi PG, qui est située au voisinage immédiat de la partie actionnable P2 de l'actionneur A, est agencée de manière à venir exercer une pression sur cette partie actionnable P2 lorsqu'un doigt d'usager exerce une pression sur la zone d'indication ZI de la partie avant PV associée.

Par exemple, et comme illustré non limitativement sur les figures 2 et 3, l'actionneur A peut comprendre un bouton poussoir à deux états, propre à passer d'un état à l'autre chaque fois qu'il subit une pression de l'extrémité arrière de la paroi PG. On notera que ce bouton poussoir peut être éventuellement de type touch-latch.

Par exemple, ce bouton poussoir A peut comprendre une première partie P1 fixe et une seconde partie P2 actionnable. Plus précisément, la première partie P1 comprend un logement interne logeant la diode électroluminescente DE et est propre à être solidarisée à une carte électronique CE qui est elle-même solidarisée au support PB (ici une planche de bord). Cette carte électronique CE est par exemple de type dit « à circuits imprimés » (ou « printed circuit board » (PCB)). Elle est alimentée électriquement par une source d'alimentation électrique du véhicule et agencée pour délivrer chaque signal de commande d'une fonction commandée par l'ensemble de commande EC, en réponse à l'actionnement de l'actionneur A associé. Par ailleurs, cette carte électronique CE peut, par exemple, être une carte satellite en liaison filaire ou via un réseau de type LIN avec une carte électronique principale comportant d'autres commandes physiques et/ou sensitives, ou bien une carte principale ayant une liaison via un réseau de type CAN avec un boîtier de commande du véhicule.

La seconde partie P2 est solidarisée en translation à la première partie P1 afin d'être translatée par l'extrémité arrière de la paroi PG pour induire un passage dans l'un des deux états de son bouton poussoir A. Par ailleurs, cette seconde partie P2 comprend un conduit qui débouche dans le logement interne de la première partie P1 associée et sous l'espace délimité par la paroi PG afin de permettre le passage de la lumière FL qui est produite par la diode électroluminescente DE. On comprendra que dans ce mode de réalisation non limitatif le passage de la lumière FL nécessite que l'espace précité soit accessible par une ouverture arrière définie au niveau de l'extrémité arrière de la paroi PG.

De préférence, la seconde partie P2 est solidarisée en translation à la première partie P1 sous une force de rappel élastique, définie par un ressort interne et tendant à la replacer dans une position de repos après avoir été translatée. Dans ce cas, l'extrémité arrière de la paroi PG est, comme illustré sur la figure 2, en permanence au contact de la seconde partie P2 de manière à revenir automatiquement dans une position de repos lorsque le doigt d'un usager cesse d'exercer une pression sur la partie avant PV. Le corps de commande CC constitue ainsi une espèce de « touche de piano » dont l'enfoncement amorti par la force de rappel élastique assure la commande d'une fonction. Cela permet d'offrir à l'usager une impression d'enfoncement amorti lorsque l'un de ses doigts exerce une pression sur la partie avant PV pour commander la fonction associée.

On notera que la force de rappel élastique pourrait être assurée par d'autres moyens que le ressort interne et/ou par des moyens complémentaires de ce dernier. Ainsi, on peut utiliser un ressort spirale ou une lame métallique placée sous contrainte sous la face arrière de la partie centrale PC.

On notera également que le corps de commande CC peut, comme illustré non limitativement sur la figure 5, comprendre dans sa partie avant PV une ouverture avant TL définie au niveau d'une extrémité avant de sa paroi PG, opposée à son extrémité arrière, et destinée à permettre le passage de la lumière FL qui est produite par la diode électroluminescente DE. Dans ce cas, le corps de commande CC comprend également un enjoliveur solidarisé à sa face avant (opposée à sa face arrière comprenant la paroi PG et la patte de clippage PA) et comprenant une partie placée devant l'ouverture avant TL afin de la masquer et définissant sa zone d'indication ZI.

On notera également que dans une variante de réalisation non illustrée la diode électroluminescente DE pourrait être logée dans l'espace qui est délimité par la paroi PG, plutôt que dans l'actionneur A. Dans ce cas, il n'est pas nécessaire de prévoir une ouverture arrière au niveau de l'extrémité arrière de la paroi PG, et l'actionneur A peut être un bouton poussoir classique (sans logement interne et sans conduit pour le passage de lumière).

On notera également que lorsque l'on prévoit un carter d'habillage CH, ce dernier (CH) sert avantageusement à masquer la carte électronique CE et chaque actionneur A solidarisé à cette dernière (CE). Dans ce cas, le carter d'habillage CH comporte des trous TP destinés respectivement à loger les extrémités arrière des parois PG des corps de commande CC des différents dispositifs de commande DC de son ensemble de commande EC.

Un tel carter d'habillage CH peut éventuellement participer au style de son ensemble de commande EC et/ou de la planche de bord.

## Revendications

1. Dispositif de commande manuelle (DC) pour commander au moins une fonction assurée par au moins un organe d'un système, ledit dispositif comprenant i) un corps de commande (CC) comportant une partie centrale (PC) longiligne et terminée par une partie arrière (PR), propre à être montée à rotation par rapport à un support (PB), et une partie avant (PV), comportant une face avant définissant une zone d'indication (ZI) et une face arrière à laquelle est solidarisée une paroi (PG) délimitant un espace sous ladite zone d'indication (ZI), ii) au moins une diode électroluminescente (DE) propre à délivrer de la lumière dans ledit espace pour rétroéclairer ladite zone d'indication (ZI), et iii) un bouton poussoir (A) à deux états, propre à passer d'un état à l'autre chaque fois qu'il subit une pression de ladite paroi (PG) et propre à être installé sous ladite paroi (PG) et à commander ladite fonction en cas d'interaction avec ladite paroi (PG) induite par l'exercice d'une pression sur ladite partie avant (PV) par un doigt d'un usager,
, **caractérisé en ce que** ledit bouton poussoir (A) comprend i) une première partie (P1) comprenant un logement interne logeant ladite diode électroluminescente (DE) et propre à être solidarisée à une carte électronique (CE) solidarisée audit support (PB), et ii) une seconde partie (P2) solidarisée en translation à ladite première partie (P1) afin d'être translatée par ladite paroi (PG) pour induire ledit passage dans l'un des deux états, et comprenant un conduit débouchant dans ledit logement interne et sous ledit espace pour permettre le passage de la lumière produite par ladite diode électroluminescente (DE).

2. Dispositif selon la revendication 1, **caractérisé en ce que** ledit corps de commande (CC) comprend dans sa partie avant (PV) une ouverture définie au niveau d'une extrémité avant de ladite paroi (PG), et un enjoliveur solidarisé à une face avant et comprenant une partie placée devant ladite ouverture afin de la masquer et définissant ladite zone d'indication (ZI).

3. Dispositif selon l'une des revendications 1 ou 2, **caractérisé en ce que** ledit corps de commande (CC) comprend dans sa partie centrale (PC) une patte de clippage (PA) propre à permettre son clippage à un carter d'habillage (CH) solidarisé audit support (PB).

4. Ensemble de commande (EC) pour commander au moins une fonction assurée par au moins un organe d'un système, **caractérisé en ce qu'**il comprend au moins un dispositif de commande (DC) selon l'une des revendications précédentes, et une carte électronique (CE) propre à être solidarisée à un support (PB), à laquelle est solidarisée chaque bouton poussoir (A) d'un dispositif de commande (DC), et agencée pour délivrer un signal de commande d'une fonction en cas d'interaction d'un bouton poussoir (A) avec la paroi (PG) du corps de commande (CC) d'un dispositif de commande (DC) associé à cette fonction.

5. Ensemble de commande selon la revendication 4, **caractérisé en ce qu'**il comprend un carter d'habillage (CH) propre à être solidarisé audit support (PB) et à masquer ladite carte électronique (CE) et chaque bouton poussoir (A) solidarisé à cette dernière (CE), et comportant des trous (TP) logeant chaque extrémité arrière d'une paroi (PG) d'un corps de commande (CC) de dispositif de commande (DC).

6. Ensemble de commande selon la revendication 5, **caractérisé en ce que** ledit carter d'habillage (CH) comprend des moyens de support (MS) sur lesquels est montée à rotation chaque partie arrière (PR) d'un corps de commande (CC) de dispositif de commande (DC).

7. Planche de bord (PB) pour un véhicule, **caractérisée en ce qu'**elle comprend au moins un ensemble de commande (EC) selon l'une des revendications 4 à 6.

8. Véhicule, **caractérisé en ce qu'**il comprend une planche de bord (PB) selon la revendication 7.

## Patentansprüche

1. Manuelle Steuervorrichtung (DC) zum Steuern mindestens einer Funktion, die von mindestens einem Element eines Systems bereitgestellt wird, wobei die Vorrichtung i) einen Steuerkörper (CC), der einen zentralen Teil (PC), der länglich und durch ein hinteres Teil (PR) abgeschlossen ist, geeignet ist, relativ zu einer Halterung (PB) drehbar montiert zu werden, und einen vorderen Teil (PV) aufweist, der eine Vorderseite, die einen Anzeigebereich (ZI) definiert, und eine Rückseite aufweist, an der eine Wand (PG) befestigt ist, die einen Raum unter dem Anzeigebereich (ZI) begrenzt, ii) mindestens eine Leuchtdiode (DE), die geeignet ist, Licht in den Raum zu liefern, um den Anzeigebereich (ZI) zu beleuchten, und iii) einen Druckknopf (A) mit zwei Zuständen umfasst, der geeignet ist, jedes Mal von einem Zustand in einen anderen überzugehen, wenn er einem Druck der Wand (PG) ausgesetzt wird, und geeignet ist, unter der Wand (PG) installiert zu werden und die Funktion im Falle einer Wechselwirkung mit der Wand (PG) zu steuern, die durch die Ausübung eines Drucks auf den vorderen Teil (PV) durch einen Finger eines Benutzers induziert wird,
**dadurch gekennzeichnet, dass** der Druckknopf (A) i) einen ersten Teil (P1), der einen inneren Sitz, in dem die Leuchtdiode (DE) aufgenommen ist, und der geeignet ist, an einer elektronischen Karte (CE) befestigt zu werden, die an der Halterung (PB) befestigt ist und ii) einen zweiten Teil (P2) umfasst, der an dem ersten Teil (P1) translatorisch befestigt ist, um von der Wand (PG) verschoben zu werden, um den Übergang in einen der zwei Zustände zu induzieren, und eine Leitung umfasst, die in dem inneren Sitz und unter dem Raum mündet, um den Durchtritt von Licht zu ermöglichen, das von der Leuchtdiode (DE) erzeugt wird.

2. Vorrichtung nach Anspruch 1, **dadurch gekennzeichnet, dass** der Steuerkörper (CC) in seinem vorderen Teil (PV) eine an einem vorderen Ende der Wand (PG) definierte Öffnung und eine Radkappe umfasst, die an einer Vorderseite befestigt ist und einen Abschnitt umfasst, der vor der Öffnung angeordnet ist, um sie zu verdecken, und die Anzeigezone (ZI) definiert.

3. Vorrichtung nach einem der Ansprüche 1 oder 2, **dadurch gekennzeichnet, dass** der Steuerkörper (CC) in seinem zentralen Teil (PC) eine Cliplasche (PA) umfasst, die geeignet ist, ihr Anclippen an einem Verkleidungsgehäuse (CH) zu ermöglichen, das an der Halterung (PB) befestigt ist.

4. Steuereinheit (EC) zum Steuern mindestens einer Funktion, die von mindestens einem Element eines Systems bereitgestellt wird, **dadurch gekennzeichnet, dass** sie mindestens eine Steuervorrichtung (DC) nach einem der vorhergehenden Ansprüche und eine elektronische Karte (CE) umfasst, die geeignet ist, an einer Halterung (PB) befestigt zu werden, an der jeder Druckknopf (A) einer Steuervorrichtung (DC) befestigt ist, und angeordnet ist, um ein Steuersignal einer Funktion im Fall von der Wechselwirkung eines Druckknopfs (A) mit der Wand (PG) des Steuerkörpers (CC) einer dieser Funktion zugeordneten Steuervorrichtung (DC) zu liefern.

5. Steuereinheit nach Anspruch 4, **dadurch gekennzeichnet, dass** sie ein Verkleidungsgehäuse (CH) umfasst, das geeignet ist, an der Halterung (PB) befestigt zu werden und die elektronische Karte (CE) und jeden an der letzteren (CE) befestigten Druckknopf (A) zu verdecken, und Löcher (TP) aufweist, die jedes hintere Ende einer Wand (PG) eines Steuerkörpers (CC) der Steuervorrichtung (DC) aufnehmen.

6. Steuereinheit nach Anspruch 5, **dadurch gekennzeichnet, dass** das Verkleidungsgehäuse (CH) Haltemittel (MS) umfasst, auf denen jeder hintere Teil (PR) eines Steuerkörpers (CC) der Steuervorrichtung (DC) drehbar angebracht ist.

7. Armaturenbrett (PB) für ein Fahrzeug, **dadurch gekennzeichnet, dass** es mindestens eine Steuereinheit (EC) nach einem der Ansprüche 4 bis 6 umfasst.

8. Fahrzeug, **dadurch gekennzeichnet, dass** es ein Armaturenbrett (PB) gemäß Anspruch 7 umfasst.

## Claims

1. Device for manually controlling (DC) for controlling at least one function ensured by at least one member of a system, said device comprising i) a control body (CC) comprising a slender central portion (PC) and ending with a rear portion (PR), able to be mounted in rotation with respect to a support (PB), and a front portion (PV), comprising a front face defining an indication zone (ZI) and a rear face to which is securely fastened a wall (PG) that delimits a space under said indication zone (ZI), ii) at least one light-emitting diode (DE) able to deliver light into said space in order to backlight said indication zone (ZI), and iii) a push-button (A) with two states, able to switch from one state to the other each time that it undergoes a pressure of said wall (PG) and able to be installed under said wall (PG) and to control said function in case of interaction with said wall (PG) induced by the exercise of a pressure on said front portion (PV) by a finger of a user,
**characterised in that** said push-button (A) comprises i) a first portion (P1) that comprises an internal housing that houses said light-emitting diode (DE) and able to be securely fastened to an electronic board (CE) securely fastened to said support (PB), and ii) a second portion (P2) securely fastened in translation to said first portion (P1) so as to be translated by said wall (PG) in order to induce said passage in one of the two states, and comprising a duct that opens into said internal housing and under said space in order to allow for the passage of the light produced by said light-emitting diode (DE).

2. Device according to claim 1, **characterised in that** said control body (CC) comprises in its front portion (PV) an opening defined at one front end of said wall (PG), and a finisher securely fastened to a front face and comprising a portion placed in front of said opening so as to conceal it and defining said indication zone (ZI).

3. Device according to one of claims 1 or 2, **characterised in that** said control body (CC) comprises in its central portion (PC) a clipping tab (PA) able to allow the clipping thereof to a housing case (CH) securely fastened to said support (PB).

4. Control unit (EC) for controlling at least one function ensured by at least one member of a system, **characterised in that** it comprises at least one control device (DC) according to one of the preceding claims, and an electronic board (CE) able to be securely fastened to a support (PB), to which is securely fastened each push-button (A) of a control device (DC), and arranged to deliver a control signal of a function in the case of interaction of a push-button (A) with the wall (PG) of the control body (CC) of a control device (DC) associated with this function.

5. Control unit according to claim 4, **characterised in that** it comprises a housing case (CH) able to be securely fastened to said support (PB) and to conceal said electronic board (CE) and each push-button (A) securely fastened to the latter (CE), and comprising holes (TP) that house each rear end of a wall (PG) of a control device (DC) control body (CC).

6. Control unit according to claim 5, **characterised in that** said housing case (CH) comprises support means (MS) whereon is mounted in rotation each rear portion (PR) of a control device (DC) control body (CC).

7. Dashboard (PB) for a vehicle, **characterised in that** it comprises at least one control unit (EC) according to one of claims 4 to 6.

8. Vehicle, **characterised in that** it comprises a dashboard (PB) according to claim 7.
